# EUROPÄISCHE PATENTSCHRIFT

(11) **EP 0 088 260 B1**
(45) Veröffentlichungstag und Bekanntmachung des Hinweises auf die Patenterteilung: **28.05.1986**
(21) Anmeldenummer: 83101539.1
(22) Anmeldetag: 18.02.1983
(51) Int. Cl.: F42C 5/00, F42C 15/10

(54) **Unterwasser-Zünder**
Firing device for an under-water charge
Dispositif d'allumage pour charge sous-marine

(30) Priorität: 04.03.1982 DE 3207700
(43) Veröffentlichungstag der Anmeldung: 14.09.1983
(73) Patentinhaber: Rheinmetall GmbH, 40880 Ratingen (DE)
(72) Erfinder: Schaper, Hermann, D-5414 Vallendar (DE); Unger, Hans Walter, D-4150 Krefeld (DE)
(74) Vertreter: Behrens, Ralf Holger (DE)

## Beschreibung

Die Erfindung betrifft einen Unterwasserzünder für Kampfschwimmer-Abwehrladungen, Schallsignalgeber o. dgl. mit den Merkmalen des Oberbegriffs des Patentanspruchs 1.

Ein derartiger Unterwasserzünder ist aus der DE-A-2 844 188 bekannt. Bei diesem bekannten Unterwasserzünder umfaßt die Blindstelleinrichtung einen Kanal, der eine Verbindung vom Inneren des Zünders zur Umgebung herstellt und der vermittels einer Filzscheibe abgeschlossen ist. Diese Filzscheibe ermöglicht das Eindrigen von Wasser in das Innere des Zünders und bewirkt durch Druckanstieg eine Blindstellung bei dessen Versagen.

Ein solches Versagen kann beispielsweise eintreten, wenn der Zünder in Flachwasser gerät und die zur Aufhebung der wasserdruckabhängigen Sicherungsmittel erforderliche Tiefe nicht erreicht.

Die bekannte Lösung zeigt insofern Nachteile, als der Durchtritt des die Blindstellung bewirkenden Wassers durch die Filzscheibe nicht mit der geforderten Reproduzierbarkeit stattfindet. Dadurch ergeben sich Probleme für den Einsatz des Unterwasser-Zünders, da die Wiederaufnahme von nicht in Funktion versetzten Zündern mit einem erheblichen Risiko verbunden ist. Weiter ergeben sich Nachteile für die Lagerfähigkeit des Zünders dadurch, daß die Filzscheibe auch das Eindrigen von Luftfeuchtigkeit nicht verhinder und somit das Innere des komplexen Zünders der Zerstörung durch Korrosion preisgibt.

Aufgabe der Erfindung ist es daher eine Absperrvorrichtung für den eingangs genannten Unterwasserzünder zu schaffen, die bei Vermeidung der vorstehend genannten Nachteile im Einsatzfall nur, wenn der Zünder einem vorbestimmten Wasserdruck ausgesetzt ist, das Zünderinnere mit der Zünderumgebung verbindet.

Die zur Lösung der gestellten Aufgabe notwendigen, wesentlichen Merkmale der Erfindung sind im kennzeichnenden Teil des Patentanspruchs 1 genannt. Die Unteransprüche nennen Ausführungsarten der Erfindung.

In der Zeichnung einer Ausführungsform der neuen Absperrvorrichtung an einem Unterwasserzünder zeigt :
Figur 1 den Unterwasser-Zünder im Längsschnitt ;
Figur 2 einen Querschnitt des Unterwasser- Zünders in der Querschnittsebene 2-2 gem. Fig. 1 ;
Figur 3 einen Schnitt entlang Ebene 3-3 der Fig. 2 zur Erläuterung der Hülse 24.

Der Unterwasser-Zünder soll erst nach Überschreiten bestimmter Mindestwassertiefen wirksam werden. Er verfügt dazu über zwei voneinander unabhängig arbeitende Sicherungen, die zu einem Zwangsfolgeentriegelungssystem zusammengesetzt sind. Dazu gehören zwei Wasserdrucksicherungssysteme, die orthogonal zueinander angeordnet sind, um Stoß- und Schockbelastungen, die nur in einer Richtung wirksam sind, durch die Sicherung der nicht beanspruchten Ebene aufzufangen. Das Entriegelungssystem wird erst nach Ziehen des Vorsteckers 14 (Fig. 1) freigegeben und beginnt erst in einer bestimmten Wassertiefe zu arbeiten. Die erste Wasserdruck- sicherung 11 entriegelt die zweite Wasserdruck- sicherung 12 und schiebt den Detonator 122 in Scharfstellung, in der er mit der Zündkette fluchtet. Die zweite Wasserdrucksicherung beginnt erst in einer größeren Wassertiefe zu arbeiten und gibt nach Zentrierung der ersten Wasserdrucksicherung die Zündnadel über eine Sperrkugel frei.

Der Unterwasser-Zünder 20 besteht aus dem inneren und äußeren Gehäuseteil 19 bzw. 110. Der innere Teil des Zünders ist nach außen durch O-Ringe 111 und Membrane 112 abgedichtet. Vor den Membranen sind Siebe 117 angeordnet, die mit Sicherungsringen 118 befestigt sind. Die beiden Gehäuseteile werden durch ein Kopfteil 119 und einen Gewindering 120 verschlossen.

Nach Ziehen des Vorsteckers 14 wird das System entriegelt. Die Feder 125 der zweiten Drucksicherung 12 drückt den Führungsbolzen 2 ca. 2 mm zurück, so daß dessen oberer Teil 113 sichtbar und fühlbar wird. Der untere Teil des Führungsbolzens entriegelt die erste Drucksicherung 11. Die Drucksysteme beginnen erst nach dem Eintauchen in das Wasser und Absinken auf eine bestimmte Wassertiefe nacheinander abhängig von der Kraft der dazugehörigen Federn 125 bzw. 125' zu arbeiten. Zunächst gibt dabei die erste Wasserdrucksicherung 11 den Arbeitsweg für den Führungsbolzen der zweiten Wasserdrucksicherung 12 frei. Gleichzeitig wird der Detonator in die Scharfstellung gebracht und die Blindstelleinrichtung geöffnet. Ihr Steuerstift 28 wird durch die erste Wasserdrucksicherung 11 betätigt, wie nachfolgend noch näher beschrieben wird.

Die zweite Drucksicherung 12 beginnt erst bei einer größeren Wassertiefe zu arbeiten. Der Führungsbolzen dringt in die Zentrierbohrung 22a der ersten Wasserdrucksicherung 11 ein, dadurch kann die Sperrkugel 18 in den freien Raum des Führungsbolzens überwechseln und gibt somit die Zündnadel 15, die durch die Feder 121 gespannt ist, frei. Die Zündnadel 15 sticht in den Detonator 122. Der Detonator 122 spricht an und zündet den Zündverstärker 123, der mit einem Gewindering 124 im unteren Teil des inneren Gehäuseteils 19 befestigt ist. Sollte der Unterwasser-Zünder keine ausreichende Wassertiefe vorfinden, weil er etwa in zu flaches Wasser ausgebracht worden ist, spricht die zweite Wasserdruck-Sicherung 12 nicht an. Um bei eintretender Ebbe einen solchen Zünder nicht als gefährliches Objekt behandeln zu müssen oder bei steigender Flut nicht zu einem unerwünschten Zeitpunkt die Zündung durch den zunehmenden Wasserdruck einzuleiten, ist eine Blindstelleinrichtung vorgesehen, die dafür Sorge trägt, daß nach relativ kurzer Ruhezeit im Wasser beide Wasserdrucksicherungen 11 und 12 wieder in Sicherstellung überführt werden.

Diese Sicherstellung wird dadurch erreicht, daß über den Kanal 21 und die diesen Kanal 21 nach außen abschließende wasserdurchlässige Scheibe 27 Wasser in das Innere des Zünders 20 eindringt, welches für einen Druckausgleich zwischen Innen- und Außendruck sorgt und eine Rückkehr der Federn 125 und 125' in ihre Ausgangslage bewirkt. Der Kanal 21 wird durch die wasserdurchlässige Scheibe 27 nach außen abgeschlossen, die zweckmäßig aus Sintermetall besteht. Sintermetall ist ein relativ poröses Material und in gewissen Umfang wasserdurchlässig. Da die vorgegebene Porengröße, anders als bei der bekannten Filzscheibe, durch Umwelteinflüsse, beispielsweise auch Feuchtigkeit, im wesentlichen nicht veränderbar ist, ist eine wohidefinierte Wasserdurchlässigkeit gegeben, die dazu führt, daß im Blindstellfall die Sicherstellung der Sicherungseinrichtungen nach einem präzise definierbaren Zeitraum erfolgt. Im Kanal 21 weiter, hinter der Scheibe 27 liegend, Mittel 21' zur feuchtigkeitsdichten Absperrung des Kanals 21 angeordnet. Diese bestehen im wesentlichen aus einer im Kanal 21 gleitbar gelagerten topfförmigen Hülse 24, die durch eine in ihrem Inneren angeordnete, sich an der Scheibe 27 abstützende Feder 26 druckbelastet ist und auf ihrer der Scheibe 27 abgewandten Bodenfläche einen in das Innere des Zünders 20 hineinragenden, von einem O-Ring 25 koaxial umfaßten Steuerstift 28 trägt. Während der Lagerzeit und Bereitstellungszeit des Zünders 20 befindet sich die Hülse 24 in Ruhestellung, bej der sie den O-Ring 25 gegen das Gehäuseinnere des Zünders 20 anpreßt und damit einen feuchtigkeitsdichten Abschluß des Innenraums bewirkt. Auf diese Weise können auch extreme Umweltbedingungen, insbesondere hohe Feuchtigkeit, den komplexen Innenaufbau des Zünders 20 nicht schädigen, da Luftfeuchtigkeit, sofern sie die Scheibe 27 durchdringt, allenfalls bis in den Kanal 21 gelangt, der keine kristischen Teile enthält.

Im Bedarfsfall können die nach wie vor der Luftfeuchtigkeit ausgesetzten Bestandteile des Zünders im Bereich des Kanals 21 aus entsprechend korrosionsfestem Material gefertigt werden. Bei Ansprechen der ersten Unterwasser-Sicherung 11, die mit einer Durchbiegung der Membran 112 verbunden ist, verschiebt sich der längsverschieblich gelagerte Detonatorträger 22 in einer zum Kanal 21 orthogonalen Richtung. Wie aus Fig. 2 deutlich hervorgeht, greift der mit der Hülse 24 verbundene Steuerstift 28 in eine in den Detonatorträger 22 parallel zu dessen Längserstreckung eingebrachte Nut 23 ein und liegt auf einer im Boden der Nut angebrachten Steuerfläche 29 auf.

Infolge der zuvor beschriebenen Längsverschiebung des Detonatorträgers 22 wird der Steuerstift 28 von der Steuerfläche 29 in radialer Richtung auswärts gedrängt, was dazu führt, daß die durch den O-Ring 25 bewirkte Abdichtung des Innenraums aufgehoben wird. Tritt nun infolge Eintauchens des Zünders 20 in Wasser dieses durch die Scheibe 27 in den Kanal ein, kann es auch in das Innere des Zünderkörpers 20 gelangen, da der Kanal 21 nunmehr eine wasserdurchlässige Verbindung zwischen dem Innenraum des Zünders und der äußeren Umgebung herstellt. Der Durchtritt des Wassers durch den Kanal 21 wird noch dadurch begüngstigt, daß, wie in Fig. 3 dargestellt, die Hülse 24 auf diametral gegenüberliegenden Bereichen ihrer Außenmantelfläche von geraden Flächen 30 begrenzt ist.

## Patentansprüche

1. Unterwasserzünder für Kampfschwimmer-Abwehrladungen, Schallsignalgeber oder dgl. mit einem durch einen Vorstecker (14) und durch eine wasserdruckabhängige Membransicherung beeinflußten Sicherungsstift (2), der sowohl mit einem Detonator (122), als auch mit einer Zündnadel (15) in Wirkverbindung steht, mit zwei voneinander getrennten Wasserdrucksicherungen (11, 12), die um zwei um 90° zueinander versetzte Wirkachsen derart angeordnet sind, daß nach dem Aufheben der einen Wasserdrucksicherung (11) der Detonator (122) in die Zündstellung versschiebbar und nach Freigabe der später aufhebbaren Wasserdrucksicherung (12) die Zündnadel (15) gegen den Detonator (122) steuerbar ist, und mit einer Blindstelleinrichtung, die einen die Außenmantelfläche des Unterwasserzünders mit seinem Inneren verbindenden, nach außen von einer wasserdurchlässigen Scheibe (27) abgeschlossenen wasserdurchlässigen Kanal (21) umfaßt, dadurch gekennzeichnet, daß in diesem Kanal (21), hinter der wasserdurchlässigen Scheibe (27) liegend, Mittel (21') zur feuchtigkeitsdichten Absperrung des Kanals (21) gegenüber dem Inneren des Zünders (20) angeordnet sind, deren Dichtwirkung beim Ansprechen der ersten Wasserdrucksicherung (11) und Längsvershciebung von deren Detonatorträger (22) über eine mit einem Steuerstift (28) der Blindstelleinrichtung zusammenwirkende Steuerfläche (29) am Detonatorträger (22) aufgehoben wird.

2. Zünder nach Anspruch 1, dadurch gekennzeichnet, daß die Scheibe (27) aus Sintermetall besteht.

3. Zünder nach Anspruch 1 oder 2, dadurch gekennzeichnet, daß sie eine im Kanal (21) gleitbar gelagerte topfförmige Hülse (24) aufweist, die durch eine in ihrem Innern angeordnete, sich an der Scheibe (27) abstützende Feder (26) druckbelastet ist und die auf ihrer der Scheibe (27) abgewandten Bodenfläche den in das Innere des Zünders (20) hineinragenden, von einem O-Ring (25) koaxial umfaßten Steuerstift (28) trägt.

4. Zünder nach einem der Ansprüche 1 bis 3, dadurch gekennzeichnet, daß der Steuerstift (28) in eine in den Detonatorträger (22) parallel zu dessen Längserstreckung eingebrachte Nut (23) eingreift und auf der im Boden der Nut angebrachten Steuerfläche (29) aufliegt.

5. Zünder nach Anspruch 3 oder 4, dadurch gekennzeichnet, daß der orthogonal zum Kanal (21) längsverchieblich gelagerte Detonatorträger (22) bei Längsverschiebung die mit ihm verbundene Hülse (24) gegen den Druck der Feder (26) in Radialrichtung nach außen fortbewegt, so daß die Dichtwirkung des O-Ringes (25) aufgehoben wird.

6. Zünder nach einem der Ansprüche 1 bis 5, dadurch gekennzeichnet, daß die Hülse (24) auf diametral einander gegenüberliegenden Bereichen ihrer Außenmantelfläche von geraden Flächen (30) begrenzt ist.

## Claims

1. Underwater firing device for defensive charges for frogmen, sound signal transmitters or the like, with a locking pin (2) controlled by a diaphragm safety device dependent on water pressure and operatively connected both with a detonator (122) and with a firing pin (15) with two separate water-pressure safety devices positioned on two operative axes 90° apart in such a way that after the disengagement of one water-pressure safety device the detonator (122) can be moved into a firing position and after release of a water-pressure safety device (12) which can be disengaged later the firing pin (15) can be moved towards the detonator (122) the device having a closure comprising a water-permeable channel (21) which connects the outer surface of the under-water firing device with the interior and which is sealed off from the outside by a water-permeable plate (27), characterised by the fact that in the channel (21), behind the water- permeabte plate (27) means (21') are provided for sealing off the channel (21) in a watertight manner from the interior of the firing device (20), in which means the sealing effect is nullified upon the response of the first water-pressure safety device (11) and longitudinal displacement of the detonator carrier (22) and interacting with a control pin (28) of the closure.

2. Firing device in accordance with Claim 1, characterised by the fact that the plate (27) is of sintered metal.

3. Firing device in accordance with Claim 1 or 2, characterised by the fact that it is provided with a pot-shaped casing (24) which is slidably mounted in the channel (21) and which is subjected to pressure of an interior mounted spring (26) bearing against the plate (27) and of which the base surface facing away from the plate (27) carries the control pin (28) extending into the interior of the firing device (20) and coaxially embraced by an 0-ring (25).

4. Firing device in accordance with any one of Claims 1 to 3, characterised by the fact that the control pin (28) engages a groove (23) provided in the detonator carrier (22) and parallel to the length of the latter and rests on the control surface (29) provided in the base of the groove.

5. Firing device in accordance with Claim 3 or 4, characterised by the fact that the detonator carrier (22) is longitudinally displaceable orthogonally to the channel (21) and moves the casing (24) connected therewith outwards in a radial direction in opposition to the force of the spring (26) upon undergoing longitudinal displacement whereby the sealing action of the 0-ring (25) is overcome.

6. Firing device in accordance with any one of Claims 1 to 5, characterised by the fact that the casing (24) is delimited by straight surfaces (30) on ounter surface zones which are diametrically opposite to each other.

## Revendications

1. Fusée d'amorçage sous-marine pour charges défensives contre des nageurs de combat, des transmetteurs de signaux acoustiques, etc., comportant une goupille de sécurité (2) sur laquelle agit un dispositif de sûreté à diaphragme dont l'action dépend de la pression hydrostatique, qui est en liaison dynamique à la fois avec un détonateur (122) et avec un percuteur (15), deux dispositifs de sûreté hydrostatiques (11, 12) séparés, dont les axes d'action sont décalés de 90° l'un de l'autre de telle façon qu'après la neutralisation de l'un des dispositifs de sûreté (11), le détonateur (122) peut passer en position d'amorçage et, après la libération de l'autre dispositif de sûreté hydrostatique (12) neutralisable ultérieurement, le percuteur (15) peut être envoyé contre le détonateur (122), et un dispositif d'inhibition qui comprend un canal (21) par lequel l'eau, peut passer, fermé vers l'extérieur par une rondelle perméable à l'eau (27), reliant la surface latérale extérieure de la fusée sous-marine à son intérieur, caractérisé en ce que ce canal (21) contient, derrière la rondelle (27) perméable à l'eau, des moyens (21') pour isoler de façon étanche à l'humidité le canal (21) de l'intérieur de la fusée (20), dont l'effet d'étanchement est supprimé lorsque le premier dispositif de sûreté hydrostatique (11) réagit et que son support de détonateur (22) se déplace longitudinalement grâce à une surface de commande (29) formée sur le support (22) du détonateur, qui coopère avec une cheville de commande (28) du dispositif d'inhibition.

2. Fusée selon la revendication 1, caractérisée en ce que la rondelle (27) est en métal fritté.

3. Fusée selon la revendication 1 ou 2, caractérisée en ce qu'elle comporte un manchon en forme de pot (24) placé de façon à pouvoir coulisser dans un canal (21), qui subit une contrainte de pression de la part d'un ressort (26) placé en son intérieur, s'appuyant sur la rondelle (27) et qui supporte sur sa face de fond opposée à la rondelle (27) la cheville de commande (28) entourée coaxialement par un joint torique (25), pénétrant à l'intérieur de la fusée (20).

4. Fusée selon l'une des revendications 1 à 3, caractérisée en ce que la cheville de commande (28) pénètre dans une rainure (23) pratiquée dans le support (22) du détonateur parallèlement à sa direction longitudinale et repose sur la surface de commande (29) formée au fond de la rainure.

5. Fusée selon la revendication 3 ou 4, caractérisée en ce que le support (22) du détonateur, placé de façon à pouvoir coulisser longitudinalement dans une direction orthogonale au canal (21), fait avancer vers l'extérieur en direction radiale, contre la pression du ressort (26), le manchon (24) qui lui est relié, lorsqu'il se déplace longitudinalement, ce qui supprime l'effet d'étanchement du joint torique (25).

6. Fusée selon l'une des revendications 1 à 5, caractérisé en ce que le manchon (24) est délimité par des surfaces rectilignes sur des zones de sa surface latérale extérieure diamétralement opposées.
